# EUROPÄISCHE PATENTSCHRIFT

(11) **EP 2 534 310 B1**
(45) Veröffentlichungstag und Bekanntmachung des Hinweises auf die Patenterteilung: **09.09.2015**
(21) Anmeldenummer: 11711259.9
(22) Anmeldetag: 09.02.2011
(51) Int. Cl.: E02D 3/046, E02D 5/38, E02D 3/08, E02D 5/46

(54) **VERFAHREN ZUR HERSTELLUNG VON MATERIALSÄULEN UND RÜTTLERVORRICHTUNG MIT EINER HUBEINHEIT**
METHOD FOR PRODUCING MATERIAL COLUMNS AND VIBRATING DEVICE HAVING A RECIPROCATING UNIT
PROCÉDÉ DE PRODUCTION DE COLONNES DE MATÉRIAU ET DISPOSITIF VIBRANT COMPRENANT UNE UNITÉ DE LEVAGE

(30) Priorität: 11.02.2010 DE 102010001839; 09.02.2010 DE 102010001728
(43) Veröffentlichungstag der Anmeldung: 19.12.2012
(73) Patentinhaber: Degen, Wilhelm, Irvine, CA 92603 (US); Degen, Alexander, 81669 München (DE)
(72) Erfinder: Degen, Wilhelm, Irvine, CA 92603 (US); Degen, Alexander, 81669 München (DE)
(74) Vertreter: Westphal, Mussgnug & Partner Patentanwälte mbB
(86) Internationale Anmeldenummer: PCT/DE2011/050004
(87) Internationale Veröffentlichungsnummer: WO 2011/098081

(56) Entgegenhaltungen:
- EP-A2- 1 234 916
- EP-A2- 1 273 714
- DE-A1- 10 310 727
- DE-A1- 19 814 021

## Beschreibung

Die vorliegende Erfindung betrifft ein Verfahren zur Herstellung von Materialsäulen im Boden unter Verwendung einer Rüttleranordnung und eine Vorrichtung mit einer Rüttleranordnung.

Rüttleranordnungen zur Herstellung von Materialsäulen im Boden oder zur Verdichtung des Bodens sind grundsätzlich bekannt. Solche Rüttleranordnungen umfassen ein Materialrohr mit einem Materialauslass an einem unteren Ende und einen an dem Materialrohr angeordneten Rüttler. Bei Rüttleranordnungen, die als Tiefenrüttler ausgebildet sind, ist der Rüttler an einem unteren Ende des Materialrohrs angeordnet und befindet sich während des Betriebs im Boden, bei Aufsatzrüttlern sitzt der Rüttler oben auf dem Materialrohr.

Die Rüttleranordnung ist an einer Tragvorrichtung befestigt, die in der Lage ist die Rüttleranordnung in ihrer Längsrichtung zu verfahren und die beispielsweise einen Mäkler oder einen Tragarm eines Erdbaugeräts umfasst. Zur Herstellung einer Materialsäule im Boden wird die Rüttleranordnung gehalten durch die Tragvorrichtung bis zu einer vorgegebenen Tiefe in den Boden eingebracht. Die Rüttleranordnung wird anschließend stufenweise durch die Tragvorrichtung aus dem Boden herausgefahren, wobei in einen nach dem Anheben unterhalb der Rüttleranordnung entstehenden Hohlraum über das Materialrohr ein gewünschtes Material, wie zum Beispiel Sand oder Kies, eingebracht wird. Nach jedem Einbringen von Material wird die Rüttleranordnung mindestens einmal, üblicherweise jedoch mehrmals, in das eingebrachte Material abgesenkt, um es zu verdichten und gegebenenfalls in seitlicher Richtung in den Boden einzutreiben.

Die Tragvorrichtung für den Tiefenrüttler kann beispielsweise einen Mäkler umfassen, an dem die Rüttleranordnung mittels einer Seilspannvorrichtung in ihrer Längsrichtung verfahrbar ist. Die vielen Auf- und Abbewegungen der Rüttleranordnung, die zur Herstellung einer Materialsäule erforderlich sind, führen allerdings zu einem erheblichen Verschleiß des Seilmaterials, der noch durch Staub und Dreck verstärkt wird, wie er auf Baustellen, auf denen Materialsäulen im Boden hergestellt werden, üblich ist.

Die DE 198 14 021 A1 beschreibt ein Gerät zum Einbringen eines Fremdstoffes in Böden oder zur Verdichtung des Bodens, mit mindestens einem torpedoförmigen Tiefenrüttler als Bearbeitungswerkzeug, das an einem vibrationsdämmenden Verbindungsstück angebracht ist, welches mit einem mindestens dreigliedrigen Ausleger verbunden ist, der an einem verfahrbaren mit einem Drehkranz ausgestatteten Erdbaugerät befestigt ist. Das Gerät ist mit einem Materialförderrohr längs des Rüttlers versehen, durch den der Fremdstoff (vorzugsweise Kies, Sand oder Pumpbeton) bis an die Rüttlerspitze gefördert wird. Für Böden, in denen ein Wassergegendruck an der Rüttlerspitze das Austreten des Fremdstoffes behindert, wird der Fremdstoff vorteilhafterweise über eine Schleusenkammer zunächst in ein Verlängerungsrohr transportiert, bevor er im Materialförderrohr ankommt. Von den beiden Verschlüssen der Schleusenkammer ist zu allen Zeiten nur jeweils einer geöffnet. Das Verlängerungsrohr wird über einen hier nicht gezeichneten Pressluftanschluss dauernd unter einem Überdruck gegenüber dem Bodenwasserdruck an der Rüttlerspitze gehalten.

Die DE 103 10 727 A1 beschreibt eine Vorrichtung zum Einbringen von Kalk, Kies, Sand, Schotter oder Trockenmörtel oder Beton in weiche, verdrängbare Böden zur Herstellung von vertikalen Säulen.

In der EP 1 234 916 A2 wird ein Verfahren zum Herstellen von Säulen in nicht-tragfähigen Böden beschrieben zum Zweck der Baugrundverbesserung bzw. -stabilisierung, mit den folgenden Verfahrensschritten zur Herstellung einer der Säulen: ein Verdrängungsgerät, insbesondere ein Tiefenrüttler mit Schleusenrohr oder ein Verdrängungsrohr mit Verschluss, wird von der Bodenoberfläche aus bis in eine tragfähige oder zumindest stützfähige Bodenschicht eingerüttelt; ein unmittelbar von zumindest stützfähigen Bodenschichten abgestützter unterer Säulenabschnitt wird, insbesondere mittels des Verdrängungsgerätes, von unten nach oben aus rolligem Material aufgebaut; eine rohr- oder schlauchförmige Umhüllung wird von der Bodenoberfläche aus, zumindest eine nicht-stützfähige Bodenschicht durchsetzend, bis in den unteren Säulenabschnitt hineinreichend eingebaut; und die Umhüllung wird zur Bildung eines von der Umhüllung gestützten oberen Säulenabschnitts mit rolligem Material verfüllt.

Die EP 1 273 714 A2 beschreibt ein Verfahren zum Verdichten von rolligen Böden zum Zweck der Baugrundverbesserung bzw. - stabilisierung durch nach einem Raster durchgeführte Verdichtungsvorgänge, die jeweils mit den folgenden Verfahrensschritten ausgeführt werden: ein Tiefenrüttler wird von der Bodenoberfläche aus in den Boden eingerüttelt; der Tiefenrüttler wird rüttelnd unter Verdichtung des Bodens nach oben gezogen; als Zugabematerial wird während des Ziehens des Tiefenrüttlers von der Oberfläche aus zumindest phasenweise faserversetztes rolliges Material zugegeben.

Aufgabe der vorliegenden Erfindung ist es verbessertes Verfahren zur Herstellung von Materialsäulen im Boden und eine verbesserte Vorrichtung mit einer Rüttleranordnung zur Herstellung von Materialsäulen im Boden zur Verfügung zu stellen.

Diese Aufgabe wird durch ein Verfahren gemäß Anspruch 1 und eine Vorrichtung gemäß Anspruch 16 gelöst. Ausgestaltungen und Weiterbildungen sind Gegenstand von Unteransprüchen.

Die erfindungsgemäße Vorrichtung umfasst gemäß einem Ausführungsbeispiel eine Vorrichtung, die aufweist: eine Rüttleranordnung mit einem Rüttler, wenigstens einem ersten Materialrohr, das eine Längsrichtung aufweist, und mit einem Materialauslass an einem unteren Ende des ersten Materialrohres; und eine Tragvorrichtung für die Rüttleranordnung, die dazu ausgebildet ist, die Rüttleranordnung in der Längsrichtung des ersten Materialrohrs zu verfahren. Zwischen der Tragvorrichtung und dem ersten Materialrohr ist wenigstens eine Hubeinheit angeordnet, die dazu ausgebildet ist, wenigstens das erste Materialrohr in seiner Längsrichtung zu verfahren.

leranordnung mit dem Materialauslass, dem wenigstens einen Materialrohr und einem Materialeinlass ausgehend von der Tragvorrichtung unterhalb der Hubeinheit angeordnet ist.

Mittels der Hubeinheit ist der Rüttler zusammen mit dem ersten Materialrohr in Längsrichtung des ersten Materialrohres relativ zu der Tragvorrichtung verfahrbar. Die wenigstens eine Hubeinheit kann dabei zwischen der Rüttleranordnung und der Tragvorrichtung angeordnet sein. In diesem Fall kann während des Betriebs die gesamte Rüttleranordnung durch die Hubeinheit verfahren werden.

Bei einem weiteren Beispiel ist ein zweites Materialrohr vorgesehen, das verschiebbar gegenüber dem ersten Materialrohr gelagert ist, wobei die wenigstens eine Hubeinheit zwischen dem ersten und dem zweiten Materialrohr angeordnet ist. Bei dieser Vorrichtung wird lediglich das erste Materialrohr mit dem Rüttler relativ zu der Tragvorrichtung verfahren. Eine Zuführöffnung zur Zuführung von Material in die Rohranordnung, die das erste und zweite Materialrohr aufweist, kann dabei an dem zweiten Materialrohr angeordnet sein. Diese Zuführöffnung bleibt bei einem Verfahren des ersten Materialrohres mittels der Hubeinheit stationär, so dass auch während der Bewegung des ersten Materialrohres mit dem Rüttler Material in die Rohranordnung zugeführt werden kann.

Die Tragvorrichtung und die Hubeinheit sind dazu ausgebildet, die Rüttleranordnung in ihrer Längsrichtung zu verfahren, wobei die Längsrichtung der Rüttleranordnung durch die Längsrichtung des ersten Materialrohrs definiert ist. Der maximale Weg über den wenigstens das erste Materialrohr mit dem Rüttler verfahren werden kann, ist dabei geringer als der maximale Weg, über den die Rüttleranordnung durch die Tragvorrichtung verfahren werden kann. Ein maximaler Hub der Hubeinheit ist also geringer als ein maximaler Hub der Tragvorrichtung. Der maximale Hub der Hubeinheit ist dabei insbesondere geringer als eine maximal mögliche Eindringtiefe der Rüttleranordnung in den Boden.

Unabhängig von der Art der Tragvorrichtung ermöglicht die Hubeinheit Bewegungen des Rüttlers in Längsrichtung, ohne dass ein Bewegen/Verfahren der Tragvorrichtung erforderlich ist. Abwechselnde Auf- und Abbewegungen des Rüttlers mit vergleichsweise kleinem Hub, wie sie beim Einbringen und Verdichten von Material erforderlich sind, lassen sich so mittels der Hubeinheit durchführen, während die Tragvorrichtung lediglich für Bewegungen mit einem größeren Hub benötigt wird, wie beispielsweise beim Einbringen der Rüttleranordnung in den Boden. An die Tragvorrichtung sind damit geringere Anforderungen zu stellen als bei herkömmlichen Vorrichtungen zur Herstellung von Materialsäulen im Boden, bei denen auch die Bewegungen mit geringem Hub durch die Tragvorrichtung durchgeführt werden müssen.

Die Tragvorrichtung kann eine herkömmliche Tragvorrichtung für Tiefenrüttler sein, wie beispielsweise eine Seilvorrichtung, ein Tragarm eines Erdbaugeräts oder eine Vorrichtung mit einem Turm bzw. Mäkler.

Bei einem Beispiel weist die Tragvorrichtung einen Schlitten auf, der an einem Turm bzw. Mäkler verfahrbar ist. Mittels des Schlittens ist eine Bewegung der Rüttleranordnung über große Distanzen möglich, wie es beispielsweise beim Einfahren die Rüttleranordnung in den Boden erforderlich ist. Der Schlitten kann an dem Mäkler festgestellt werden, wobei bei festgestelltem Schlitten Hubbewegungen der Rüttleranordnung mittels der Hubeinheit möglich sind.

Der Schlitten kann beispielsweise mittels eines herkömmlichen Mechanismus, wie einem Seilmechanismus, an dem Mäkler verfahren werden. Bei einem weiteren Beispiel der Tragvorrichtung ist ein zweiter Schlitten vorgesehen, der ebenfalls an dem Mäkler verfahrbar und an diesem feststellbar ist. Die Hubeinheit ist hierbei zwischen den beiden Schlitten angeordnet. Mit dieser Anordnung sind beliebige Auf- und Abbewegungen der Rüttleranordnung an dem Mäkler möglich, ohne dass hierzu eine Seilvorrichtung benötigt wird. Ist einer der Schlitten festgestellt, so kann bei dieser Vorrichtung der andere Schlitten gelöst und mittels der Hubeinheit an dem Mäkler verfahren werden. Durch abwechselndes Lösen und Feststellen der Schlitten lassen sich dabei beliebige Auf- und Abbewegungen durchführen, wobei die Bewegungsrichtung davon abhängig ist, in welcher Reihenfolge die Schlitten gelöst und festgestellt werden.

Ein Beispiel eines Verfahrens zur Herstellung einer Materialsäule im Boden umfasst das Bereitstellen einer zuvor erläuterten Vorrichtung, das Einbringen der Rüttleranordnung bis zu einer vorgegebenen Tiefe in den Boden, das Zurückziehen der Rüttleranordnung, so dass ein Hohlraum unterhalb der Rüttleranordnung verbleibt, das Einbringen von Material in den Hohlraum zur Herstellung eines Materialreservoirs, das Einfahren die Rüttleranordnung in das Materialreservoir unter Verwendung der Hubeinheit, und das wenigstens teilweise Zurückfahren die Rüttleranordnung aus dem Materialreservoir unter Verwendung der Hubeinheit. Dieses Verfahren eignet sich sowohl für Tiefen- als auch für Aufsatzrüttler.

Das Auf- und Abbewegen der Rüttleranordnung mittels der Hubeinheit zum Verdichten des eingebrachten Materials kann mehrmals aufeinanderfolgend durchgeführt werden. Hierbei kann jedes Mal, wenn die Rüttleranordnung durch die Hubeinheit nach oben bewegt wird, neues Material in den entstehenden Hohlraum unterhalb der Rüttleranordnung eingebracht werden.

Beispiele werden nachfolgend anhand von Figuren näher erläutert. Die Figuren dienen zur Veranschaulichung des Grundprinzips der Erfindung, so dass lediglich die zum Verständnis des Grundprinzips notwendigen Aspekte dargestellt sind. Die Figuren sind nicht notwendigerweise maßstabsgerecht. Gleiche Bezugszeichen bezeichnen gleiche Teile mit gleicher Bedeutung.
- Figur 1: veranschaulicht ein erstes Beispiel einer Vorrichtung mit einer Tiefenrüttleranordnung, einer Tragvorrichtung und einer zwischen der Rüttleranordnung und der Tragvorrichtung angeordneten Hubeinheit.
- Figur 2: veranschaulicht ein Beispiel einer Vorrichtung mit einer Aufsatzrüttleranordnung, einer Tragvorrichtung und einer zwischen der Rüttleranordnung und der Tragvorrichtung angeordneten Hubeinheit.
- Figur 3: veranschaulicht ein Ausführungsbeispiel, bei dem die Tragvorrichtung eine Seiltragvorrichtung ist.
- Figur 4: veranschaulicht ein Ausführungsbeispiel, bei dem die Tragvorrichtung einen Tragarm eines Erdbaugeräts aufweist.
- Figur 5: veranschaulicht ein erstes Ausführungsbeispiel, bei dem die Tragvorrichtung einen Turm und einen an dem Turm verfahrbaren Schlitten aufweist.
- Figur 6: veranschaulicht ein zweites Ausführungsbeispiel, bei dem die Tragvorrichtung einen Turm und einen an dem Turm verfahrbaren Schlitten aufweist.
- Figur 7: veranschaulicht ein Beispiel einer Vorrichtung mit einer Tiefenrüttleranordnung, einer Tragvorrichtung und einem Hydraulikzylinder, wobei der Hydraulikzylinder zwischen einem ersten und einem zweiten Materialrohr die Rüttleranordnung angeordnet ist.

Figur 1 zeigt schematisch ein erstes Ausführungsbeispiel einer Vorrichtung zur Herstellung von Materialsäulen im Boden und/oder zur Verdichtung des Bodens. Diese Vorrichtung umfasst eine Rüttleranordnung 1, die ein Zuführrohr oder Materialrohr 11 mit einem oberen und einem unteren Ende aufweist, wobei am unteren Ende des Materialrohrs 11 ein Rüttler 12 angeordnet ist. Der Rüttler 12 ist in einer nicht im Detail dargestellten Weise schwingungsgedämpft an dem Materialrohr 11 befestigt, so dass durch Rüttelbewegungen des Rüttlers 12 entstehende Schwingungen nicht oder zumindest nur in geringem Umfang auf das Materialrohr 11 übertragen werden. Das Materialrohr 11 ist in Figur 1 - wie auch in der nachfolgend noch erläuterten Figur 2 - im Querschnitt dargestellt, die übrigen Komponenten sind in Seitenansicht dargestellt.

Das Materialrohr 11, das auch als Silorohr bezeichnet wird, weist an seinem unteren Ende einen Auslass auf, an den ein weiteres Rohr 16 angeschlossen ist, das parallel zu dem Rüttler 12 bis an eine Spitze des Rüttlers 12 geführt ist und das im Bereich der Spitze des Rüttlers einen Materialauslass 13 der Rüttleranordnung 1 bildet. Das weitere Rohr 16 kann schwingungsgedämpft an dem Materialrohr 11 befestigt sein.

Das Materialrohr 11 besitzt beispielsweise eine zylinderförmige Geometrie. Das weitere Rohr 16 kann beispielsweise so realisiert sein, dass es den Rüttler 12 teilweise umgibt, und besitzt dann im Querschnitt beispielsweise eine sichelförmige Geometrie.

Die Rüttleranordnung gemäß Figur 1, bei der der Rüttler 12 an einem unteren Ende des Materialrohrs 11 angeordnet ist, wird auch als Tiefenrüttler bezeichnet.

Figur 2 zeigt eine Vorrichtung mit einer Rüttleranordnung, die als Aufsatzrüttler ausgebildet ist und bei der der Rüttler 12 oben auf dem Materialrohr 11 angeordnet ist. Der Rüttler 12 und das Materialrohr sind hierbei nicht schwingungsmäßig entkoppelt, so dass Rüttelbewegungen des Rüttlers 12 auf das Materialrohr übertragen werden.

Bezugnehmend auf die Figuren 1 und 2 weist die Rüttleranordnung unabhängig von ihrer konkreten Ausgestaltung als Tiefenrüttler oder als Aufsatzrüttler im oberen Bereich des Materialrohrs 11 eine Materialzuführung auf, die in den Figuren 1 und 2 lediglich schematisch dargestellt ist und die in dem Beispiel einen seitlich an dem Materialrohr 11 angeordneten Materialbehälter 14 und eine zwischen dem Materialbehälter 14 und dem Inneren des Materialrohrs 11 angeordnete Klappe 15 aufweist. Die Klappe 15 kann geöffnet und geschlossen werden, wobei bei geöffneter Klappe Material G, wie zum Beispiel Kies, Schotter oder Sand, aus dem Materialbehälter 14 in das Innere des Materialrohrs 11 fließen kann. Bei einem Ausführungsbeispiel ist vorgesehen, dass bei geschlossener Klappe 15 mittels seiner nicht näher dargestellten Druckvorrichtung ein Überdruck im Inneren des Materialrohrs 11, das in Figur 1 im Querschnitt dargestellt ist, erzeugt werden kann. Die Herstellung eines solchen Überdrucks kann insbesondere dann erforderlich sein, wenn Materialsäulen im Boden hergestellt werden sollen, die bis unter den Grundwasserspiegel reichen. Ein Überdruck ist dabei erforderlich, um Material gegen den Druck des Grundwassers in den Boden einzubringen.

Anstelle einer einfachen Klappe 15 zwischen dem Materialbehälter 14 und im Inneren des Materialrohrs 11 kann auch eine Materialschleuse (nicht dargestellt) mit zwei Klappen vorgesehen werden, über welche das Material G in das Innere des Materialrohrs 11 eingebracht wird. Eine solche Materialschleuse kann verhindern, dass ein im Inneren des Materialrohrs 11 aufgebauter Überdruck jedes Mal dann entweicht, wenn Material neu zugeführt wird.

Grundsätzlich können beliebige bekannte Materialzuführungen verwendet werden, wie beispielsweise auch solche, bei denen Material über einen Förderschlauch unter Druck direkt in das Materialrohr 11 eingebracht werden.

Die in den Figuren 1 und 2 dargestellten Rüttleranordnungen 1 dient lediglich zur Veranschaulichung des Grundprinzips von Rüttleranordnungen. Es sei darauf hingewiesen, dass im Zusammenhang mit der vorliegenden Erfindung beliebige Rüttleranordnungen, wie Tiefenrüttler oder Aufsatzrüttler, eingesetzt werden können, insbesondere auch Rüttleranordnungen mit einer anderen Art der Materialzurührung oder mit einer anderen Art der Anordnung von Materialrohr und Rüttler.

Bezugnehmend auf die Figuren 1 und 2 umfasst die Vorrichtung umfasst außerdem eine Tragvorrichtung 2 mit einem Tragelement 21. Die Tragvorrichtung 2 kann auf unterschiedliche Weise realisiert sein, wie nachfolgend noch erläutert werden wird.

Außerdem umfasst die Vorrichtung eine Hubeinheit 3, die in dem dargestellten Beispiel als Hubzylinder mit einem Zylinderkolben 31 und einem Zylindergehäuse 32 realisiert ist, wobei der Zylinderkolben 31 aus dem Zylindergehäuse 32 ausgefahren und in das Zylindergehäuse 32 eingefahren werden kann. Der Hubzylinder 3 kann als hydraulisch, pneumatisch oder elektrisch betätigbarer Zylinder realisiert sein. In diesem Zusammenhang sei darauf hingewiesen, dass die Verwendung eines Hubzylinders als Hubeinheit lediglich als Beispiel zu verstehen ist und dass beliebige Vorrichtungen eingesetzt werden können, die in der Lage sind Hubbewegungen durchzuführen wie zum Beispiel elektrisch angetriebene Seil-, Riemen- oder Spindelanordnungen. Die Hubeinheit 3 ist so angeordnet, dass sie die Rüttleranordnung in ihrer Längsrichtung verfahren kann. Die Längsrichtung der Rüttleranordnung 1 entspricht hierbei der Längsrichtung des Silorohrs 11, wobei die Längsrichtung des Silorohrs 11 die Richtung ist, in der das Silorohr 11 seine maximale Ausdehnung besitzt.

Die Hubeinheit 3 ist bei den Beispielen gemäß der Figuren 1 und 2 zwischen dem Tragelement 21 und der Rüttleranordnung 1 angeordnet, wobei bei dem dargestellten Hubzylinder 3 das Zylindergehäuse 32 an dem Tragelement 21 und der Zylinderkolben 31 mittels einer Befestigungsplatte 33 am oberen Ende der Rüttleranordnung 1 befestigt ist. Grundsätzlich kann der Aktivierzylinder 3 auch umgedreht werden, das heißt der Zylinderkolben 31 könnte an einem Tragelement 21 und das Zylindergehäuse 32 könnte an der Rüttleranordnung 1 befestigt werden. "Zwischen dem Tragelement 21 und der Rüttleranordnung 1 angeordnet" bedeutet in diesem Zusammenhang insbesondere, dass die Teile der Rüttleranordnung 1, also der Rüttler 12, das Silorohr 11 und eine Materialzuführöffnung, die bei den Beispielen gemäß der Figuren 1 und 2 durch die Klappe 15 repräsentiert ist, ausgehend von der Tragvorrichtung 2 unterhalb der Hubeinheit 3 angeordnet sind.

Bei dem Aufsatzrüttler 1 gemäß Figur 2 kann zwischen dem Tragelement 21 und der Rüttleranordnung ein Dämpfungselement (nicht dargestellt) vorhanden sein, das die Übertragung von Schwingungen von dem Rüttler 12 auf die Tragvorrichtung 2 verhindert, oder zumindest reduziert.

Ein Verfahren zur Herstellung einer Materialsäule in einem Boden B, der in den Figuren 1 und 2 ebenfalls schematisch dargestellt ist, wird nachfolgend erläutert. Wie bei herkömmlichen Verfahren zur Herstellung von Materialsäulen, sogenannten Stopfsäulen, mittels Rüttleranordnungen wird die Rüttleranordnung 1 zunächst bis zu einer gewünschten Tiefe in den Boden B eingebracht. Das Einbringen der Rüttleranordnung 1 erfolgt durch Rüttelbewegungen des Rüttlers 12, wobei die Rüttleranordnung 1 durch die Tragvorrichtung 2 entsprechend nachgeführt wird. Das Eindringen des Tiefenrüttlers 1 in den Boden kann durch die Tragvorrichtung 2 unterstützt werden. Die Tiefe, bis zu der die Rüttleranordnung 1 maximal in den Boden B vordringt, entspricht der späteren Tiefe der Materialsäule.

Bei einem Aufsatzrüttler, wie dem gemäß Figur 2, kann am unteren Ende des Materialrohrs eine Klappe 17 vorgesehen sein, die sich bei Abwärtsbewegungen der Rüttleranordnung durch den Druck des umgebenden Bodens automatisch schließt und die so das Eindringen von Bodenmaterial in das Materialrohr 11 verhindert, und das sich bei Anheben der Rüttleranordnung unter dem Druck von in dem Materialrohr 11 vorhandenen Material automatisch öffnet, um Material abzugeben.

Bei einem Tiefenrüttler, wie dem gemäß Figur 1, kann das Rohr 16 im Bereich des Auslasses schräg gegenüber der Längsrichtung des Materialrohrs 11 verlaufen, wodurch ebenfalls das Eindringen von Bodenmaterial verhindert oder reduziert werden kann.

Nach Erreichen der Maximaltiefe wird die Rüttleranordnung 1 ein Stück angehoben, d. h. nach oben bewegt, wodurch unterhalb der Rüttleranordnung 1 ein Hohlraum entsteht. In diesen Hohlraum wird Material aus dem Materialrohr 11 über den Materialauslass 13 eingebracht. Das Material kann bereits beim Eindringen der Rüttleranordnung in den Boden im Materialrohr 11 vorhanden sein, oder wird erst dann in das Materialrohr 11 eingebracht, wenn die Rüttleranordnung 1 bis zu ihrer Maximaltiefe in den Boden B vorgedrungen ist. Die Hubeinheit 3 kann ausgefahren sein, wenn die Rüttleranordnung 11 die Maximaltiefe erreicht. In diesem Fall kann das Anheben des Tiefenrüttlers 1 durch die Hubeinheit 3 erfolgen, ein Anheben des Tiefenrüttlers 1 durch die Tragvorrichtung 2 ist in diesem Fall nicht erforderlich. Die Hubeinheit 3 kann jedoch auch eingefahren bleiben, bis die Rüttleranordnung 1 ihre Maximaltiefe erreicht hat. In diesem Fall erfolgt das stückweise Anheben der Rüttleranordnung 1 noch durch die Tragvorrichtung 2.

Das beim Anheben der Rüttleranordnung 1 in den Hohlraum unterhalb der Rüttleranordnung 1 eingebrachte Material wird anschließend verdichtet bzw. in seitlicher Richtung in das Erdreich eingetrieben. Hierzu wird die Rüttleranordnung 1 geführt durch die Hubeinheit 3 mindestens einmal unter Rüttelbewegungen nach unten in das eingebrachte Material verfahren. Bei einem Beispiel ist vorgesehen, die Rüttleranordnung mehrmals unter Verwendung der Hubeinheit auf- und abzubewegen, wobei bei jedem Anheben der Rüttleranordnung 1 gegebenenfalls neues Material in den Bereich unterhalb der Rüttleranordnung eingebracht werden kann. Die Höhe des Hubs, um welche die Rüttleranordnung 1 durch die Hubeinheit 3 auf- und abbewegt werden kann, ist durch den Maximalhub der Hubeinheit 3 vorgegeben. Dieser Hub liegt beispielsweise im Bereich zwischen 60cm und 150cm, insbesondere im Bereich von 100cm.

Das Anheben der Rüttleranordnung 1 erfolgt beispielsweise derart, dass die Hubeinheit 3 vollständig eingefahren wird. Die Hubeinheit 3 kann anschließend jeweils wieder vollständig ausgefahren werden, wobei in diesem Fall durch die Rüttleranordnung jedes Mal Material in lateraler Richtung in das Erdreich gedrängt wird, wodurch besonders dicke Stopfsäulen entstehen. Bei einem weiteren Beispiel ist vorgesehen, die Hubeinheit 3 bei mehrmaligem Auf- und Abbewegen, beim nach oben Bewegen zwar jeweils vollständig einzufahren, die Rüttleranordnung jedoch anschließend nicht mehr vollständig auszufahren, und dabei insbesondere die Ausfahrtiefe mit zunehmender Anzahl der Wiederholungsschritte zu reduzieren. Der Vorgang des nach unten Bewegens der Rüttleranordnung 1 mittels der Hubeinheit 3 wird nachfolgend als Verdichtungsschritt bezeichnet. Bei einem Verfahren ist beispielsweise vorgesehen, während eines ersten Verdichtungsschritts die Hubeinheit noch um 80% ihres Ausfahrweges auszufahren, bei einem zweiten Wiederholungsschritt nur noch um 60%, dann nur noch um 40%, und dann nur noch um 20%. Nachdem durch mehrmaliges Auf- und Abbewegen der Rüttleranordnung 1 ein verdichteter Säulenabschnitt hergestellt wurde, wird die Rüttleranordnung 1 bei eingefahrener Hubeinheit 3 durch die Tragvorrichtung 2 erneut ein Stück angehoben, wobei die Hubhöhe der Höhe eines nun herzustellenden weiteren Säulenabschnitts entspricht. Beim Anheben der Rüttleranordnung 1 wird Material in den Hohlraum zwischen dem zuvor hergestellten Säulenabschnitt und der Rüttleranordnung 1 eingebracht. Dieses Material wird anschließend in erläuteter Weise durch mehrmaliges Auf- und Abbewegen der Rüttleranordnung unter Verwendung der Hubeinheit 3 verdichtet, wobei gegebenenfalls mit jedem Anheben der Rüttleranordnung 1 neu Material in den Boden eingebracht wird.

Diese Verfahrensschritte zum Herstellen einzelner Segmente der Materialsäule werden solange wiederholt, bis eine Materialsäule mit einer gewünschten Höhe hergestellt wurde. Die Tragvorrichtung muss bei diesem Verfahren nur jeweils zu Beginn der Herstellung eines neuen Segments der Materialsäule aktiviert werden, um die Rüttleranordnung 1 um die Höhe des herzustellenden Säulensegments anzuheben. Das anschließende mehrmalige Auf- und Abbewegen der Rüttleranordnung 1 zum Einbringen von Material in den Boden und zum Verdichten des Bodens erfolgt ausschließlich durch die Hubeinheit 3.

Bei dem zuvor erläuterten Verfahren werden einzelne Segmente der Säule nur durch Auf- und Abbewegen bzw. durch Anheben und Absenken der Rüttlervorrichtung mittels der Hubeinheit erzeugt, eine Bewegung der Tragvorrichtung 2 ist hierbei nicht erforderlich. Um die Rüttlervorrichtung 1 in das ausgebrachte Material einzufahren, ist eine mechanische Kraft erforderlich. Diese Kraft ist abhängig davon, wie stark das ausgebrachte Material (durch vorheriges Auf- und Abbewegen der Rüttlervorrichtung) bereits verfestigt wurde, wobei diese Kraft mit zunehmender Verfestigung größer wird. Anzumerken ist, dass die Rüttlervorrichtung 1 nicht nur durch die Kraft der Hubeinheit, sondern auch durch ihr Eigengewicht und durch die Rüttelbewegungen des Rüttlers 12 in das ausgebrachte Material vordringt. Bei einem Ausführungsbeispiel ist vorgesehen, die mechanische Kraft zu erfassen, die zum Einfahren der Rüttleranordnung in das ausgebrachte Material erforderlich ist und die Herstellung eines Segments zu beenden, wenn diese Kraft einen vorgegebenen Schwellenwert erreicht.

Bei einem Ausführungsbeispiel ist vorgesehen, dass die Hubeinheit wenigstens einen Hydraulikzylinder aufweist, der zum Anheben der Rüttlervorrichtung 1 eingefahren und zum Absenken der Rüttlervorrichtung ausgefahren wird. Die zum Ausfahren dieses Hydraulikzylinders der Hubeinheit 3 erforderliche Kraft, kann anhand eines sich im Hydraulikzylinders aufbauenden Drucks erfasst werden.

Die Figuren 3A und 3B veranschaulichen jeweils Vorrichtungen zur Herstellung von Materialsäulen im Boden und/oder zur Verdichtung des Bodens, bei denen die Tragvorrichtungen 2 Seilvorrichtungen beispielsweise Seilvorrichtungen eines Seilbaggers sind. Diese Seilvorrichtung umfassen jeweils eine Seilrolle 22, die an dem Tragelement 21 drehbar gelagert ist, sowie ein durch die Seilrolle 22 geführtes umlaufendes Seil 23. Durch weitere Umlenkrollen und eine Seilwinde (nicht dargestellt) ist die Rüttleranordnung 1 durch die Tragvorrichtung in ihrer Längsrichtung verfahrbar. Die Hubeinheit 3 ist auch bei den in Figur 3A und 3B dargestellten Ausführungsbeispielen zwischen dem Tragelement 21 und der Rüttleranordnung 1 angeordnet.

Die Rüttleranordnung 1 ist bei den Ausführungsbeispielen gemäß der Figuren 3A und 3B, wie auch bei den nachfolgend erläuterten Figuren 4 bis 7, jeweils als Tiefenrüttler ausgebildet. Dies ist allerdings lediglich ein Beispiel, so könnte die Rüttleranordnung beispielsweise auch als Aufsatzrüttler realisiert werden.

Die in den Figuren 3A und 3B dargestellten Ausführungsbeispiele unterscheiden sich hinsichtlich der Befestigung der Hubeinheit 3 an der Rüttleranordnung 1. Während bei dem Ausführungsbeispiel gemäß Figur 3B der Aktivierzylinder 3 im Bereich einer Mittenachse des Materialrohrs 11 angeordnet ist, ist bei dem Ausführungsbeispiel gemäß Figur 2A der Aktivierzylinder 3 außerhalb der Mitte des Materialrohrs 11 befestigt, und zwar in Richtung der Zuführeinrichtung 14 hin. Ist die Zuführeinrichtung 14 mit Material gefüllt, so bewirkt dies bei der zentralen Aufhängung gemäß Figur 3B dass das Materialrohr 11 gegenüber der Senkrechten verkippt. Eine Stabilisierung gegen ein solches Verkippen ist bei einem Seilsystem als Tragvorrichtung 2 nicht möglich. Ein solches Verkippen wird bei der Anordnung gemäß Figur 3A verhindert oder zumindest reduziert, indem die Befestigung der Hubeinheit 3 an dem Tiefenrüttler 1 auf einer Linie, in der ein virtueller Drehpunkt der Rüttleranordnung 1 liegt, erfolgt.

Die Hubeinheit ist bei den dargestellten Ausführungsbeispielen mittels einer Befestigungsplatte 33 an der Rüttleranordnung befestigt. Optional ist bei dem Ausführungsbeispiel gemäß Figur 3A diese Befestigungsplatte 33 während des Betriebs verfahrbar, um den Tiefenrüttler 1 unabhängig vom Füllstand der Zuführeinrichtung 14 jeweils in der Senkrechten auszuloten. Zur Steuerung der Position der Befestigungsplatte 33, die in diesem Fall mittels eines nicht näher dargestellten Mechanismus in horizontaler Richtung verfahrbar ist, kann eine Steuerung mit einem Neigungssensor verwendet werden. Der Neigungssensor ermittelt hierbei die Neigung der Rüttleranordnung 1 gegenüber der Vertikalen, wobei die Steuerung die Position der Befestigungsplatte abhängig von der ermittelten Neigung nachregelt. In diesem Zusammenhang sei darauf hingewiesen, dass eine neigungsabhängig verschiebbare Befestigungsplatte 33 unabhängig vom Vorhandensein der Hubeinheit vorgesehen werden kann.

Figur 4 zeigt ein weiteres Ausführungsbeispiel einer Vorrichtung zur Herstellung von Materialsäulen im Boden. Bei dieser Vorrichtung ist die Tragvorrichtung 2 ein Tragarm eines Erdbaugeräts, an dessen Spitze das Tragelement 21 befestigt ist.

Figur 5 zeigt ein weiteres Ausführungsbeispiel einer Vorrichtung zur Herstellung von Materialsäulen im Boden. Die Tragvorrichtung 2 umfasst bei dieser Vorrichtung einen Turm oder Mäkler 25, an dem ein erster Schlitten 24 in Längsrichtung des Turms 25 verfahrbar ist. Der Turm 25 kann senkrecht stehen, um senkrechte Säulen im Boden herzustellen. Der Turm 25 könnte jedoch auch gegenüber der Oberfläche geneigt sein, um in diesem Fall schräg verlaufende Säulen im Boden herzustellen. Das Tragelement 21 ist an dem ersten Schlitten 24 angeordnet, die Hubeinheit 3 befindet sich zwischen dem Tragelement 21 und der Rüttleranordnung 1 und ist mit einem Ende an dem Tragelement 21 und dem anderen Ende an der Rüttleranordnung 1 befestigt. Das Materialrohr der Rüttleranordnung 1 verläuft in etwa parallel zu dem Turm 25, so dass durch Verfahren des Schlittens 24 an dem Turm 25 die Rüttleranordnung 1 in ihrer Längsrichtung verfahren werden kann. Zum Verfahren des Schlittens 24 ist beispielsweise eine Seilvorrichtung, eine Zahnradvorrichtung, oder ähnliches, vorhanden.

Bei der in Figur 5 dargestellten Vorrichtung erfolgt ein Verfahren des Tiefenrüttlers 1 über große Distanzen, beispielsweise beim ersten Einbringen der Rüttleranordnung 1 in den Boden, mittels des ersten Schlittens 24, während Hubbewegungen der Rüttleranordnung 1 zum Verdichten des eingebrachten Materials bei Herstellen der Säule S mit Hilfe der Hubeinheit erfolgen.

Wie zuvor erwähnt, kann die Rüttleranordnung 1 nur bedingt durch ihr Eigengewicht und die Rüttelbewegungen des Rüttlers in den Boden eindringen. Bei einem Ausführungsbeispiel ist daher vorgesehen, den Schlitten 24 beim Einfahren der Rüttleranordnung 1 in den Boden zu lösen, so dass der Schlitten der Eindringbewegung der Rüttleranordnung 1 in den Boden folgt, ohne jedoch über den Schlitten 24 eine zusätzliche Kraft auf die Rüttleranordnung 1 auszuüben. Nachdem die Rüttleranordnung 1 ihre maximale Tiefe erreicht hat, wird die Materialsäule segmentweise hergestellt. Für die Herstellung eines jeden Segments wird der Schlitten 24 festgestellt und die Rüttlervorrichtung 1 wird mehrmals durch die Hubeinheit 3 angehoben und abgesenkt, wobei zwischen dem Anheben und Absenken Material ausgebracht werden kann. Ein Anheben der Rüttlervorrichtung 1 nach Herstellen eines Segments kann mittels der Verfahrvorrichtung erfolgen, die beispielsweise die oben genannte Seilvorrichtung, Zahnradvorrichtung oder ähnliches aufweist.

Figur 6A veranschaulicht ein weiteres Beispiel einer Vorrichtung zur Herstellung von Materialsäulen im Boden. Diese Vorrichtung basiert auf der zuvor anhand von Figur 5 erläuterten Vorrichtung. Bei der Vorrichtung gemäß Figur 6 weist die Tragvorrichtung 2 zusätzlich einen zweiten Schlitten 26 auf, der entlang des Mäklers 25 verfahrbar ist. Der zweite Schlitten 26 ist am oberen Ende der Rüttleranordnung 1 befestigt. Die Hubeinheit 2 ist zwischen dem ersten und dem zweiten Schlitten 24, 26 angeordnet bzw. ist zwischen dem ersten Schlitten 24 und dem oberen Ende der Rüttleranordnung 1 angeordnet.

Jeder der beiden Schlitten 24, 26 kann gegen Verfahren an dem Turm 25 blockiert werden. Ein Beispiel einer Blockiervorrichtung zum Blockieren eines Schlittens ist in Figur 6B dargestellt, in der der erste Schlitten 24 zusammen mit dem Mast 25 im vertikalen Querschnitt in einer Schnittebene C-C dargestellt ist. Der Schlitten 24 umfasst in dem dargestellten Beispiel Rollen 27, mittels derer der Schlitten 24 entlang einer Lauffläche des Turms 25 verfahrbar ist. Die Lauffläche des Turms 25 ist in dem dargestellten Beispiel durch eine Seitenwand des Turms 25 gebildet, die quer zu einer Längsrichtung des Turms beiderseits übersteht. Rollen 27 des Schlittens 24 sind entlang einer Vorderseite und einer Rückseite der Lauffläche angeordnet. Der Schlitten umfasst beispielsweise wenigstens acht Rollen, nämlich vier an der Vorderseite und vier an der Rückseite der Lauffläche, wobei jeweils zwei Rollen bezogen auf die Lauffläche gegenüberliegend angeordnet sein können.

Der Schlitten 24 besitzt im Querschnitt eine im Wesentlichen U-förmige Geometrie wobei die Rollen 27 im Bereich der Enden der U-Schenkel angeordnet sind. Zwischen dem U-förmigen Körpers des Schlittens 24 und der Lauffläche des Turms 25 ist eine Brems- oder Blockiervorrichtung vorhanden, die einen Bremsklotz 29 sowie einen Bremszylinder 28 aufweist. Der Bremszylinder 28 ist dazu ausgebildet, den Bremsklotz 29 in aktiviertem Zustand der Blockiervorrichtung gegen die Lauffläche des Turms 25 zu pressen, um dadurch den Schlitten 24 von der Lauffläche weg zu ziehen, wodurch die Blockiervorrichtung 28, 29 zusammen den Rädern 27, die entlang der Rückseite der Lauffläche angeordnet sind, den Schlitten blockieren.

Der Aufbau des zweiten Schlittens 26 kann dem Aufbau des ersten Schlittens 24 entsprechen.

Mittels der beiden Schlitten 24, 26 kann die Rüttleranordnung 1 beliebig entlang des Turms 25 verfahren werden, ohne dass hierfür - wie bei dem Ausführungsbeispiel gemäß Figur 5 - eine Seilvorrichtung oder eine andere Zugvorrichtung erforderlich wäre. Zum Bewegen der Rüttleranordnung 1 entlang des Turms 25 genügen die beiden Schlitten 24, 26 in Verbindung mit der Hubeinheit 3, wie nachfolgend erläutert wird.

Zur Erläuterung sei angenommen, dass die Rüttleranordnung 1 entlang des Turms 25 nach unten bewegt werden soll, wie dies beispielsweise beim ersten Einfahren der Rüttleranordnung 1 in den Boden erforderlich ist. Für diese Bewegung werden die beiden Schlitten 24, 26 abwechselnd an dem Mast 25 blockiert, wobei dann, wenn einer der Schlitten blockiert und der andere gelöst ist, die Hubeinheit 3 betätigt wird. Zu Zwecken der Erläuterung sei angenommen, dass die Hubeinheit 3 zunächst eingefahren ist und dass beide Schlitten 24, 26 gegenüber dem Mast 25 blockiert sind. Wird nun der untere der beiden Schlitten, d.h. der zweite Schlitten 26, gelöst, während der erste Schlitten 24 blockiert bleibt, so kann die Rüttleranordnung 1 durch Ausfahren der Hubeinheit 3 nach unten bewegt werden. Wird anschließend der zweite Schlitten 26 blockiert und der erste Schlitten 24 gelöst, so kann der erste Schlitten 24 durch Einfahren der Hubeinheit 3 "nachgeholt" werden. Durch anschließendes Lösen des zweiten Schlittens 26 und Ausfahren der Hubeinheit 3 kann die Rüttleranordnung 1 dann weiter nach unten bewegt werden. Dieser Vorgang kann so oft wiederholt werden, bis eine gewünschte Position der Rüttleranordnung 1 im Boden bzw. entlang des Turms 25 erreicht ist.

Das Hochfahren der Tiefenrüttlers 1 erfolgt in entsprechender Weise wie das Herunterfahren, wobei die Schlitten 24, 26 hierbei in umgekehrter Reihenfolge gelöst und blockiert werden. Zum Hochfahren wird bei zunächst blockierten Schlitten 24, 26 und eingefahrener Hubeinheit 3 zunächst der obere erste Schlitten 24 gelöst und dann unter Verwendung der Hubeinheit 3 nach oben gefahren. Nach Blockieren des ersten Schlittens 24 und Lösen des zweiten Schlittens 26 kann der zweite Schlitten 26 zusammen mit der Rüttleranordnung 1 durch Einfahren der Hubeinheit 3 nach oben "nachgeholt" werden. Dieser Vorgang kann so oft wiederholt werden, bis eine gewünschte Position der Rüttleranordnung 1 erreicht ist.

Zur Durchführung der zuvor erläuterten Verfahrensschritte zum Verdichten des über die Rüttleranordnung 1 in den Boden eingebrachten Materials werden - wie auch bei den zuvor erläuterten Vorrichtungen - Hubbewegungen, d. h. Auf- und Abbewegungen, der Rüttleranordnung 1 mittels der Hubeinheit 3 durchgeführt. Während dieser Auf- und Abbewegungen ist der erste Schlitten 24 gegenüber dem Mast 25 blockiert, während der untere Schlitten 26 gelöst ist. Der untere Schlitten 26 wird bei dieser Vorrichtung in Verbindung mit dem ersten Schlitten 24 und der Hubeinheit 3 nur dann benötigt, wenn Bewegungen der Rüttleranordnung 1 entlang des Turmes 25 erforderlich sind, die über den maximalen Hub der Hubeinheit 3 hinausgehen.

Figur 7 veranschaulicht ein weiteres Ausführungsbeispiel einer Vorrichtung zur Herstellung von Materialsäulen im Boden, die einen Rüttleranordnung 1 aufweist. Die Rüttleranordnung 1 ist in Figur 7 teilweise in Querschnitt dargestellt. Eine Tragvorrichtung 2 zum Halten des Rüttleranordnung 1, die ein Tragelement 21 aufweist, ist in Figur 7 nur schematisch dargestellt.

Bei der Vorrichtung gemäß Figur 7 sind zwei Hubeinheiten 3A, 3B vorhanden, die in dem dargestellten Beispiel jeweils als Hubzylinder mit je einem Zylinderrohr 31A, 31B und einem Zylindergehäuse 32A, 32B ausgebildet sind. Zur Gewährleistung der grundsätzlichen Funktionsweise wäre auch eine Hubeinheit, speziell ein Hubzylinder, ausreichend, es könnten jedoch auch mehr als zwei Hubeinheiten, speziell Hubzylinder, vorgesehen werden. Die Hubeinheiten 3A, 3B sind bei der Vorrichtung gemäß Figur 7 in der Rüttleranordnung 1 angeordnet, die hierbei zwei Materialrohre aufweist: ein erstes Materialrohr 11₁ im unteren Bereich der Rüttleranordnung 1, und ein zweites Materialrohr 11₂ im oberen Bereich der Rüttleranordnung. Die in Figur 7 dargestellte Rüttleranordnung ist als Tiefenrüttler realisiert. Der Rüttler 12 ist hierbei unterhalb des ersten Materialrohrs 11₁ angeordnet. Bezüglich der Anordnung des Rüttlers 12 an dem ersten Materialrohr 11₁ gelten die Ausführungen im Zusammenhang mit Figur 1 bezüglich der Anordnung des Rüttlers an dem dort dargestellten Materialrohr 11 entsprechend.

Abweichend von der Darstellung gemäß Figur 7 könnte die Rüttleranordnung auch als Aufsatzrüttler realisiert sein. In diesem Fall ist der Rüttler auf dem oberen Materialrohr 11₂ angeordnet.

Unabhängig von der Art der Rüttleranordnung 1 ist die Zuführanordnung mit dem Materialbehälter 14 und der Materialöffnung an dem oberen Materialrohr 11₂ angeordnet. In diesem Zusammenhang sei darauf hingewiesen, dass anstelle der in Figur 7 dargestellten Befüllanordnung 14, 15 auch beliebige weitere Befüllanordnungen vorgesehen sein könnten. Bei einem Beispiel könnte alternativ oder zusätzlich zu der Klappe 15 ein Verschluss 17 (gestrichelt dargestellt), der geöffnet und geschlossen werden kann, in dem unteren Materialrohr 11₂ vorgesehen sein. Ein gegebenenfalls erforderlicher Überdruck müsste dann nicht in der gesamten Rohranordnung mit dem ersten und dem zweiten Materialrohr, sondern lediglich in dem Bereich des ersten Materialrohrs unterhalb des Verschlusses 17 erzeugt werden.

Das erste Materialrohr 11₁ und das zweite Materialrohr 11₂ sind so realisiert, dass sie in Längsrichtung der Rüttleranordnung 1 gegeneinander verschiebbar sind. Die Hubeinheiten 3A, 3B sind zwischen dem ersten und zweiten Materialrohr 11₁, 11₂ angeordnet und sind dazu ausgebildet, das erste Materialrohr 11₁ in Längsrichtung der Rüttleranordnung gegenüber dem zweiten Materialrohr 11₂ zu verschieben. Das zweite Materialrohr 11₂ ist fest an dem Tragelement 21 der Tragvorrichtung 2 befestigt. Durch Verschieben des ersten Materialrohrs 11₁ mittels der Hubeinheiten 3A, 3B gegenüber dem zweiten Materialrohr 11₁ sind Hubbewegungen der Rüttlerspitze, d.h. eines unteren Endes der Rüttleranordnung 11 möglich, wie sie zum Verdichten eines in den Boden eingebrachten Materials benötigt werden. Zwischen den Materialrohren 11₁, 11₂ kann in dem Bereich, in dem die Rohre gegeneinander verschiebbar sind, eine Dichtung 19 vorgesehen sein, die den durch die beiden Rohre 11₁, 11₂ gebildeten Innenraum nach außen hin abdichtet.

Im Gegensatz zu den zuvor erläuterten Beispielen vollzieht nicht die gesamte Rüttleranordnung 1, sondern nur das untere erste Materialrohr 11₁, an dem bei einem Tiefenrüttler der Rüttler 12 angeordnet ist, die Hubbewegungen. Das zweite Rüttlerrohr 11₂, an dem bei einem Aufsatzrüttler der Rüttler 12 angeordnet ist, bleibt während dieser durch die Hubeinheiten 3A, 3B bewirkten Hubbewegungen stationär.

Zusammen mit dem zweiten Materialrohr 11₂ bleibt auch die Zuführanordnung 14, 15 stationär, wenn zur Verdichtung von eingebrachtem Material Hubbewegungen des ersten Materialrohrs 11₁ unter Verwendung der Hubeinheiten 3A, 3B durchgeführt werden. Somit ist auch während dieser Hubbewegungen ein Nachfüllen von Material G in die durch die beiden Materialrohre 11₁, 11₂ gebildete Rohranordnung auf einfache Weise möglich.

Die Hubeinheiten 3A, 3B sind in dem dargestellten Beispiel jeweils außerhalb der Materialrohre 11₁, 11₂ angeordnet, wobei die Materialrohre 11₁, 11₂ in dem Beispiel so realisiert sind, dass sie sich im Bereich der Hubeinheiten 3A, 3B jeweils verjüngen. Die Hubeinheiten 3A, 3B ragen dadurch nicht in seitlicher Richtung über die Rüttleranordnung 1 hinaus. Dies ist allerdings lediglich optional. Die Abmessungen der Rüttleranordnung 1 sind in seitlicher Richtung im wesentlichen durch den Durchmesser des ersten Materialrohrs 11₁ im unteren Bereich der Rüttleranordnung 1 und den Durchmesser des zweiten Materialrohrs 112 im oberen Bereich der Rüttleranordnung 1 vorgegeben. Die Hubeinheiten 3A, 3B können zur Seite hin durch eine Abdeckung 18₂ geschützt sein, die an dem zweiten Materialrohr 11₂ befestigt ist und die die Hubeinheiten 3A, 3B gegen Verschmutzung im Erdreich schützt.

Die Abmessungen des ersten und des zweiten Materialrohrs 11₁, 11₂ in deren Längsrichtungen können jedoch auch so aufeinander abgestimmt sein, dass während des Betriebs der Rüttleranordnung 1 nicht das obere zweite Materialrohr 11₂ sondern lediglich das untere erste Materialrohr 11₁ in den Boden eindringt. In diesem Fall kann auf besondere Schutzmaßnahmen zugunsten der Hubeinheiten 3A, 3B verzichtet werden, und diese können dann auch seitlich über die Rüttleranordnung 1 hinausragen.

Abschließend sei noch darauf hingewiesen, dass anstelle der in den Figuren dargestellten Hubzylinder beliebige andere Hubvorrichtungen als Hubeinheiten vorgesehen werden können, die in der Lage ist, einen - im Vergleich zur Gesamtlänge des Rüttleranordnung 1 - kleinen Hub der Rüttleranordnung 1 oder zumindest der Spitze der Rüttleranordnung durchzuführen, wie er beispielsweise beim Verdichten von eingebrachten Material erforderlich ist.

Abschließend sei darauf hingewiesen, dass Elemente, die im Zusammenhang mit einem Ausführungsbeispiel erläutert wurden, auch mit Elementen anderer Ausführungsbeispielen kombiniert werden können, selbst wenn im voranstehenden Text nicht explizit darauf hingewiesen wurde.

## Patentansprüche

1. Verfahren zur Herstellung einer Materialsäule im Boden, das aufweist:
a) Bereitstellen einer Vorrichtung mit
i) einer Rüttleranordnung (1), die einen Rüttler (12), wenigstens ein erstes Materialrohr (11; 11₁), das eine Längsrichtung aufweist, und einen Materialauslass (13) an einem unteren Ende des ersten Materialrohres (11; 11₁) aufweist,
ii) einer Tragvorrichtung (2) für die Rüttleranordnung (1), die dazu ausgebildet ist, die Rüttleranordnung (1) in der Längsrichtung des ersten Materialrohrs zu verfahren,
iii) wenigstens einer Hubeinheit (3), die zwischen der Tragvorrichtung (2) und dem ersten Materialrohr (11; 11₁) angeordnet ist und die dazu ausgebildet ist, wenigstens das erste Materialrohr (11; 11₁) in seiner Längsrichtung zu verfahren;
b) Einbringen der Rüttleranordnung (1) bis zu einer vorgegebenen Tiefe in den Boden,
c) Zurückziehen der Rüttleranordnung (1), so dass ein Hohlraum unterhalb die Rüttleranordnung (1) verbleibt,
d) Einbringen von Material in den Hohlraum zur Herstellung eines Materialreservoirs,
e) Einfahren der Rüttleranordnung (1) in das Materialreservoir unter Verwendung der wenigstens einen Hubeinheit (3),
f) wenigstens teilweises Zurückfahren der Rüttleranordnung aus dem Materialreservoir unter Verwendung der wenigstens einen Hubeinheit (3).

2. Verfahren nach Anspruch 1, bei dem die Verfahrensschritte e) und f) mehrmals aufeinanderfolgend durchgeführt werden.

3. Verfahren nach Anspruch 2, bei dem zwischen der Durchführung eines Verfahrensschrittes e) und der Durchführung eines Verfahrensschrittes f) Material über den Materialauslass ausgebracht wird.

4. Verfahren nach Anspruch 2 oder 3, bei dem die Einfahrtiefe der Rüttleranordnung im Schritt e) mit zunehmender Anzahl der Wiederholungen abnimmt.

5. Verfahren nach einem der vorangehenden Ansprüche, bei der die Tragvorrichtung (2) wenigstens eine Seilrolle und wenigstens ein durch die wenigstens eine Seilrolle geführtes Seil aufweist.

6. Verfahren nach einem der Ansprüche 1 bis 4, bei der die Tragvorrichtung (2) einen Ausleger eines Erdbaugeräts aufweist.

7. Verfahren nach einem der Ansprüche 1 bis 4, bei der die Tragvorrichtung einen Mast (25) und wenigstens einen an dem Mast verfahrbaren ersten Schlitten (24) aufweist.

8. Verfahren nach einem der Ansprüche 1 bis 4, bei der erste Schlitten (24) eine Blockiereinrichtung (26, 27) aufweist, die dazu ausgebildet ist, den wenigstens einen ersten Schlitten (24) gegen Verfahren an dem Mast zu blockieren.

9. Verfahren nach Anspruch 8, bei dem der Schlitten während der Verfahrensschritte e) und f) durch die Blockiereinrichtung (26, 27) blockiert ist.

10. Verfahren nach einem der vorangehenden Ansprüche, bei der die Tragvorrichtung (2) ein Tragelement (21) aufweist, wobei die Hubeinheit (3) mit einem Ende an dem Tragelement und mit einem anderen Ende an der Rüttleranordnung (1) befestigt ist.

11. Verfahren nach einem der Ansprüche 1 bis 9, bei der die Rüttleranordnung weiterhin aufweist:
ein zweites Materialrohr (11₂), das gegenüber dem ersten Materialrohr verschiebbar gelagert ist,
wobei die wenigstens eine Hubeinheit (3A, 3B) zwischen dem ersten und dem zweiten Materialrohr (11₁, 11₂) angeordnet ist.

12. Verfahren nach einem der vorangehenden Ansprüche, bei der die Rüttleranordnung als Tiefenrüttler ausgebildet ist, bei der der Rüttler (12) an einem unteren Ende der Rüttleranordnung angeordnet ist.

13. Verfahren nach einem der Ansprüche 1 bis 11, bei der die Rüttleranordnung als Aufsatzrüttler ausgebildet ist, bei der der Rüttler (12) an einem oberen Ende der Rüttleranordnung (1) angeordnet ist.

14. Verfahren nach Anspruch 7 oder 8, bei der die Tragvorrichtung weiterhin aufweist:
einen zweiten Schlitten (26), der an dem Mast (25) verfahrbar ist der gegenüber dem Mast (25) blockierbar ist, und der an der Rüttleranordnung (1) befestigt ist,
wobei die Hubeinheit (3) zwischen dem ersten und dem zweiten Schlitten (25, 26) angeordnet ist.

15. Verfahren nach einem der vorangehenden Ansprüche, bei der die Hubeinheit (3) aufweist:
einen Hubzylinder oder einen motorgetriebenen Seil-, Riemen-, oder Spindelantrieb.

16. Vorrichtung, die aufweist:
eine Rüttleranordnung (1) mit einem Rüttler (12) und einem ersten Materialrohr (11), das eine Längsrichtung, einen Materialauslass (13) an einem unteren Ende des ersten Materialrohres (11) und einen Materialeinlass (15) aufweist;
eine Tragvorrichtung (2) für die Rüttleranordnung (1), die dazu ausgebildet ist, die Rüttleranordnung (1) in der Längsrichtung des ersten Materialrohrs zu verfahren;
wenigstens eine Hubeinheit (3), die zwischen der Tragvorrichtung (2) und der Rüttleranordnung (1) angeordnet ist und die dazu ausgebildet ist, die Rüttleranordnung in Längsrichtung des ersten Materialrohrs (11) zu verfahren.

17. Vorrichtung nach Anspruch 16, bei der die Tragvorrichtung (2) wenigstens eine Seilrolle und wenigstens ein durch die wenigstens eine Seilrolle geführtes Seil aufweist.

18. Vorrichtung nach Anspruch 16, bei der die Tragvorrichtung (2) einen Ausleger eines Erdbaugeräts aufweist.

19. Vorrichtung nach Anspruch 16, bei der die Tragvorrichtung einen Mast (25) und wenigstens einen an dem Mast verfahrbaren ersten Schlitten (24) aufweist.

20. Vorrichtung nach Anspruch 19, bei der erste Schlitten eine Blockiereinrichtung (26, 27) aufweist, die dazu ausgebildet ist, den wenigstens einen ersten Schlitten (24) gegen Verfahren an dem Mast zu blockieren.

21. Vorrichtung nach einem der vorangehenden Ansprüche,
bei der die Rüttleranordnung als Tiefenrüttler ausgebildet ist, bei der der Rüttler (12) an einem unteren Ende der Rüttleranordnung angeordnet ist.

22. Vorrichtung nach einem der Ansprüche 16 bis 20, bei der die Rüttleranordnung als Aufsatzrüttler ausgebildet ist, bei der der Rüttler (12) an einem oberen Ende der Rüttleranordnung (1) angeordnet ist.

23. Vorrichtung nach Anspruch 19 oder 20, bei der die Tragvorrichtung weiterhin aufweist:
einen zweiten Schlitten, der an dem Mast (25) verfahrbar ist der gegenüber dem Mast (25) blockierbar ist, und der an der Rüttleranordnung (1) befestigt ist,
wobei die Hubeinheit (3) zwischen dem ersten und dem zweiten Schlitten angeordnet ist.

24. Vorrichtung nach einem der Ansprüche 16 bis 23, bei der die Hubeinheit (3) aufweist:
einen Hubzylinder oder einen motorgetriebenen Seil-, Riemen-, oder Spindelantrieb.

## Claims

1. Method for producing a material column in the ground, which comprises:
a) providing a device having
i) a vibrating arrangement (1) which has a vibrator (12), at least a first material pipe (11; 11₁), which has a longitudinal direction, and a material outlet (13) at a lower end of the first material pipe (11; 11₁),
ii) a carrying device (2) for the vibrating arrangement (1), which is designed to move the vibrating arrangement (1) in the longitudinal direction of the first material pipe,
iii) at least one reciprocating unit (3) which is arranged between the carrying device (2) and the first material pipe (11; 11₁) and which is designed to move at least the first material pipe (11; 11₁) in the longitudinal direction thereof;
b) introducing the vibrating arrangement (1) to a predetermined depth in the ground,
c) withdrawing the vibrating arrangement (1), so that a cavity remains below the vibrating arrangement (1),
d) introducing material into the cavity to produce a material reservoir,
e) inserting the vibrating arrangement (1) into the material reservoir using the at least one reciprocating unit (3),
f) at least partially extracting the vibrating arrangement from the material reservoir using the at least one reciprocating unit (3).

2. Method according to Claim 1, in which the method steps e) and f) are implemented a number of times in succession.

3. Method according to Claim 2, in which material is discharged via the material outlet between the implementation of a method step e) and the implementation of a method step f).

4. Method according to Claim 2 or 3, in which the insertion depth of the vibrating arrangement in step e) decreases as the number of repetitions increases.

5. Method according to one of the preceding claims, in which the carrying device (2) has at least one cable pulley and at least one cable guided by the at least one cable pulley.

6. Method according to one of Claims 1 to 4, in which the carrying device (2) comprises a boom of an earthworks machine.

7. Method according to one of Claims 1 to 4, in which the carrying device comprises a mast (25) and at least a first carriage (24) which can be moved on the mast.

8. Method according to one of Claims 1 to 4, in which the first carriage (24) has a blocking device (26, 27) which is designed to block the at least one first carriage (24) against movement on the mast.

9. Method according to Claim 8, in which the carriage is blocked by the blocking device (26, 27) during the method steps e) and f).

10. Method according to one of the preceding claims, in which the carrying device (2) comprises a carrying element (21), wherein the reciprocating unit (3) is fastened by one end to the carrying element and by another end to the vibrating arrangement (1).

11. Method according to one of Claims 1 to 9, in which the vibrating arrangement further comprises:
a second material pipe (11₂) which is mounted displaceably with respect to the first material pipe,
wherein the at least one reciprocating unit (3A, 3B) is arranged between the first and the second material pipe (11₁, 11₂).

12. Method according to one of the preceding claims, in which the vibrating arrangement is designed as a depth vibrator, in which the vibrator (12) is arranged at a lower end of the vibrating arrangement.

13. Method according to one of Claims 1 to 11, in which the vibrating arrangement is designed as a top vibrator, in which the vibrator (12) is arranged at an upper end of the vibrating arrangement (1).

14. Method according to Claim 7 or 8, in which the carrying device further comprises:
a second carriage (26) which is moveable on the mast (25), which can be blocked with respect to the mast (25), and which is fastened to the vibrating arrangement (1),
wherein the reciprocating unit (3) is arranged between the first and the second carriage (25, 26).

15. Method according to one of the preceding claims, in which the reciprocating unit (3) comprises:
a reciprocating cylinder or a motor-driven cable drive, belt drive or spindle drive.

16. Device which comprises:
a vibrating arrangement (1) having a vibrator (12) and a first material pipe (11) which has a longitudinal direction, a material outlet (13) at a lower end of the first material pipe (11) and a material inlet (15);
a carrying device (2) for the vibrating arrangement (1), which is designed to move the vibrating arrangement (1) in the longitudinal direction of the first material pipe;
at least one reciprocating unit (3) which is arranged between the carrying device (2) and the vibrating arrangement (1) and which is designed to move the vibrating arrangement in the longitudinal direction of the first material pipe (11).

17. Device according to Claim 16, in which the carrying device (2) comprises at least one cable pulley and at least one cable guided by the at least one cable pulley.

18. Device according to Claim 16, in which the carrying device (2) comprises a boom of an earthworks machine.

19. Device according to Claim 16, in which the carrying device comprises a mast (25) and at least a first carriage (24) which can be moved on the mast.

20. Device according to Claim 19, in which the first carriage has a blocking device (26, 27) which is designed to block the at least one first carriage (24) against movement on the mast.

21. Device according to one of the preceding claims,
in which the vibrating arrangement is designed as a depth vibrator, in which the vibrator (12) is arranged at a lower end of the vibrating arrangement.

22. Device according to one of Claims 16 to 20, in which the vibrating arrangement is designed as a top vibrator, in which the vibrator (12) is arranged at an upper end of the vibrating arrangement (1).

23. Device according to Claim 19 or 20, in which the carrying device further comprises:
a second carriage which is moveable on the mast (25), which can be blocked with respect to the mast (25), and which is fastened to the vibrating arrangement (1),
wherein the reciprocating unit (3) is arranged between the first and the second carriage.

24. Device according to one of Claims 16 to 23, in which the reciprocating unit (3) comprises:
a reciprocating cylinder or a motor-driven cable drive, belt drive or spindle drive.

## Revendications

1. Procédé de production d'une colonne de matériau dans le sol, qui comprend :
a) la mise à disposition d'un dispositif, comprenant :
i) un agencement (1) de vibrateur, qui a un vibrateur (12), au moins un premier tube (11; 11₁) de matériau, ayant une direction longitudinale, et une sortie (13) de matériau à une extrémité inférieure du premier tube (11; 11₁) de matériau,
ii) un dispositif (2) porteur pour l'agencement (1) de vibrateur, qui est constitué pour déplacer l'agencement (1) de vibrateur dans la direction longitudinale du premier tube de matériau,
iii) au moins une unité (3) à mouvement alternatif, qui est disposée entre le dispositif (2) porteur et le premier tube (11 ; 11₁) de matériau et qui est constituée pour déplacer le premier tube (11; 11₁) de matériau dans sa direction longitudinale,
b) le recul de l'agencement (1) de vibrateur de manière à ce qu'un espace vide reste en dessous de l'agencement (1) de vibrateur,
d) l'introduction de matériau dans l'espace vide pour la production d'un réservoir de matériau,
e) l'introduction de l'agencement (1) de vibrateur dans le réservoir de matériau en utilisant la au moins une unité (3) à mouvement alternatif,
f) au moins le recul partiel de l'agencement de vibrateur du réservoir de matériau en utilisant la au moins une unité (3) à mouvement alternatif.

2. Procédé suivant la revendication 1, dans lequel on effectue les stades e) et f) du procédé plusieurs fois successivement.

3. Procédé suivant la revendication 2, dans lequel, entre un stade e) du procédé et un stade f) du procédé, on sort du matériau par la sortie pour le matériau.

4. Procédé suivant la revendication 2 ou 3, dans lequel la profondeur d'introduction de l'agencement de vibrateur au stade e) diminue au fur et à mesure qu'augmente le nombre des répétitions.

5. Procédé suivant l'une des revendications précédentes, dans lequel le dispositif (2) porteur a au moins une poulie et au moins un câble passant sur la au moins une poulie.

6. Procédé suivant l'une des revendications 1 à 4, dans lequel le dispositif (2) porteur a une potence d'un matériel de terrassement.

7. Procédé suivant l'une des revendications 1 à 4, dans lequel le dispositif porteur a un mât (25) et au moins un premier chariot (24) pouvant se déplacer sur le mât.

8. Procédé suivant l'une des revendications 1 à 4, dans lequel le premier chariot (24) a un dispositif (26, 27) d'arrêt, qui est constitué pour empêcher le au moins un premier chariot (24) de se déplacer sur le mât.

9. Procédé suivant la revendication 8, dans lequel le chariot est arrêté par le dispositif (26, 27) d'arrêt pendant les stades e) et f) du procédé.

10. Procédé suivant l'une des revendications précédentes, dans lequel le dispositif (2) porteur a un élément (21) porteur, l'unité (3) à mouvement alternatif étant fixée par une extrémité à l'élément porteur et par une autre extrémité à l'agencement (1) de vibrateur.

11. Procédé suivant l'une des revendications 1 à 9, dans lequel l'agencement de vibrateur comporte, en outre :
un deuxième tube (11₂) de matériau, qui est monté coulissant par rapport au premier tube de matériau,
la au moins une unité (3A, 3B) à mouvement alternatif étant disposée entre le premier et le deuxième tubes (11; 11₁) de matériau.

12. Procédé suivant l'une des revendications précédentes, dans lequel l'agencement de vibrateur est constitué sous la forme d'un vibrateur profond, le vibrateur (12) étant monté à une extrémité inférieure de l'agencement de vibrateur.

13. Procédé suivant l'une des revendications 1 à 11, dans lequel l'agencement de vibrateur est constitué sous la forme d'un vibrateur couronne, le vibrateur (12) étant monté à une extrémité supérieure de l'agencement (1) de vibrateur.

14. Procédé suivant la revendication 7 ou 8, dans lequel le dispositif porteur comporte, en outre :
un deuxième chariot (26), qui peut se déplacer sur le mât (25), qui peut être arrêté par rapport au mât (25) et qui est fixé à l'agencement (1) de vibrateur,
l'unité (3) à mouvement alternatif étant disposée entre le premier et le deuxième chariots (25, 26).

15. Procédé suivant l'une des revendications précédentes, dans lequel l'unité (3) à mouvement alternatif comporte :
un vérin à mouvement alternatif ou un entraînement motorisé à câble, à poulie ou à broche.

16. Dispositif, qui comporte :
un agencement (1) de vibrateur, ayant un vibrateur (12), un premier tube (11) de matériau, qui a une direction longitudinale, une sortie (13) de matériau à une extrémité inférieure du premier tube (11) de matériau et une entrée (15) de matériau,
un dispositif (2) porteur de l'agencement (1) de vibrateur, qui est constitué pour déplacer l'agencement (1) de vibrateur dans la direction longitudinale du premier tube de matériau,
au moins une unité (3) à mouvement alternatif, qui est disposée entre le dispositif (2) porteur et l'agencement (1) de vibrateur et qui est constituée pour déplacer l'agencement de vibrateur dans la direction longitudinale du premier tube (11) de matériau.

17. Dispositif suivant la revendication 16, dans lequel le dispositif (2) porteur a au moins une poulie et au moins un câble passant sur la au moins une poulie.

18. Dispositif suivant la revendication 16, dans lequel le dispositif (2) porteur a une potence d'un matériel de terrassement.

19. Dispositif suivant la revendication 16, dans lequel le dispositif porteur a un mât (25) et au moins un premier chariot (24) pouvant se déplacer sur le mât.

20. Dispositif suivant la revendication 19, dans lequel le premier chariot (24) a un dispositif (26, 27) d'arrêt, qui est constitué pour empêcher le au moins un premier chariot (24) de se déplacer sur le mât.

21. Dispositif suivant l'une des revendications précédentes, dans lequel l'agencement de vibrateur est constitué sous la forme d'un vibrateur profond, le vibrateur (12) étant monté à une extrémité inférieure de l'agencement de vibrateur.

22. Dispositif suivant l'une des revendications 16 à 20, dans lequel l'agencement de vibrateur est constitué sous la forme d'un vibrateur couronne, le vibrateur (12) étant monté à une extrémité supérieure de l'agencement (1) de vibrateur.

23. Dispositif suivant la revendication 19 ou 20, le dispositif porteur comporte, en outre :
un deuxième chariot (26), qui peut se déplacer sur le mât (25), qui peut être arrêté par rapport au mât (25) et qui est fixé à l'agencement (1) de vibrateur,
l'unité (3) à mouvement alternatif étant disposée entre le premier et le deuxième chariots (25, 26).

24. Dispositif suivant l'une des revendications 16 à 23, dans lequel l'unité (3) à mouvement alternatif comporte :
un vérin à mouvement alternatif ou un entraînement motorisé à câble, à poulie ou à broche.
